# EUROPÄISCHE PATENTSCHRIFT

(11) **EP 1 356 184 B1**
(45) Veröffentlichungstag und Bekanntmachung des Hinweises auf die Patenterteilung: **19.12.2007**
(21) Anmeldenummer: 02706627.3
(22) Anmeldetag: 24.01.2002
(51) Int. Cl.: E06C 1/22, E06C 7/42

(54) **STÜTZVORRICHTUNG ZUR SEITLICHEN STABILISIERUNG VON LEITERN**
SUPPORTING DEVICE FOR LATERALLY STABILISING LADDERS
DISPOSITIF D'APPUI POUR STABILISATION LATERALE D'ECHELLES

(30) Priorität: 02.02.2001 DE 10104689; 28.02.2001 DE 10113477
(43) Veröffentlichungstag der Anmeldung: 29.10.2003
(73) Patentinhaber: Portheine, Hein, 48527 Nordhorn (DE)
(72) Erfinder: Laug, Horst, 49809 Lingen (DE)
(74) Vertreter: Bittner, Thomas L.
(86) Internationale Anmeldenummer: PCT/DE2002/000227
(87) Internationale Veröffentlichungsnummer: WO 2002/061230

(56) Entgegenhaltungen:
- EP-A- 0 372 897
- FR-A- 1 467 900
- US-A- 4 964 488
- US-A- 5 590 739

## Beschreibung

Die Erfindung betrifft eine Stützvorrichtung zur seitlichen Stabilisierung von Leitern, insbesondere Bockleitern, mit einer Stabilisierungsstütze, die an einem der Leiterholme gelenkig befestigbar ist und in der zum Leiterholm parallelen Lage oder ohne Bodenkontakt in der ausgestellten Lage durch Arretierungsmittel gehalten werden kann, mit in einem bestimmten Winkel zur Außenfläche der Leiterholme ausgerichteten Mitteln zur Zwangsführung der teleskopierbar ausgebildeten Stabilisierungsstütze in einer vom Leiterholm ausgehenden schrägen Ausstellrichtung - ohne zur Ausstellschwenkbewegung senkrechte Bewegungsmöglichkeit - in die gewünschte Lage und zur Arretierung in dieser Lage ohne Bodenkontakt.

Derartige Stützvorrichtungen für Leitern werden beispielsweise in den US-Patentschriften 55 90 739, 46 41 729 und 14 96 201 oder auch in der DE 198 55 144 beschrieben. Die in der Ruheposition seitlich an einen Leiterholm angelenkte und während der Benutzung der Leiter seitlich ausgestellte Stabilisierungsstütze soll im Benutzungszustand ein seitliches Kippen der Leiter verhindern. Damit die Stabilisierungsstütze auch in der ausgestellten Position, und zwar ohne Bodenkontakt ihres freien Endes, beim Versetzen der Leiter nicht selbsttätig in die Ausgangsposition zurückschwenken kann, sind zwischen dem Leiterholm und der Stabilisierungsstütze Arretierungsmittel, wie beispielsweise Stäbe, Gurte oder Ketten, angeordnet, die zusammen mit der Stabilisierungsstütze eine Stützvorrichtung bilden. Die bekannten Stützvorrichtungen sind kompliziert ausgebildet und zudem schwierig zu handhaben, um beim Versetzen der Stehleiter in einer zu deren Scheitelpunkt möglichst mittig ausgeschwenkten Lage eine schnelle und sichere Arretierung der Stabilisierungsstütze ohne Bodenkontakt zu gewährleisten.

Aus der EP 0 372 897 ist eine gattungsgemäße Stützvorrichtung bekannt, wobei die Zwangsführung eine an dem mit der Stabilisierungsstütze verbundenen Leiterholm befestigte Halterung mit schräg gestellter Achse, eine um die schräge Achse zwangsgeführt schwenkbare Zug- und Druckstrebe und eine auf der Stabilisierungsstütze angeordnete Führungshülse umfaßt, an der die Zug- und Druckstrebe gelenkig gehalten ist, und die Führungshülse in der durch das schräge, zwangsgeführte Verschwenken der Zug- und Druckstrebe erzielten Position der Stabilisierungsstütze auf dieser durch Feststellelemente arretierbar ist, wobei der zwischen dem Leiterholm und der Achse der Halterung gebildete Winkel vorzugsweise 45° beträgt.

Der Erfindung liegt daher die Aufgabe zugrunde, die in der EP 0 372 897 beschriebene Stabilisierungsstütze weiterzuentwickeln, so daß eine größere Flexibilität in der Verwendung erreichbar ist.

Diese Aufgabe wird mit einer Stützvorrichtung mit den Merkmalen des Patentanspruchs 1 gelöst. Aus Anspruch 2 ergibt sich eine vorteilhafte Weiterbildung der Erfindung.

Wesentlich ist, dass in einem bestimmten Winkel zur Außenfläche der Leiterholme Mittel zur Zwangsführung der teleskopisch ausgebildeten Stabilisierungsstütze vorgesehen sind, die die Stabilisierungsstütze zwangsgeführt, das heißt ohne zur Bewegungsrichtung seitliche Ausschwenkmöglichkeit, in einer schrägen Ausstellrichtung bis zu einer bestimmten Position seitlich der Leiter, vorzugsweise mittig oder senkrecht zum Scheitel einer Bockleiter, führen und in der jeweils gewünschten Endposition sicher arretieren.

Eine Stützvorrichtung mit einer derartigen schrägen Zwangsführung der Stabilisierungsstütze ist konstruktiv einfach ausgebildet und vom Benutzer einfach zu handhaben und gewährleistet ohne Bodenkontakt des freien Endes der Stabilisierungsstütze deren sichere Arretierung in einer seitlich zur Mitte der Leiter hin gewünschten Position.

Gemäß der Erfindung wird die Zwangsführung durch eine an dem mit der Stabilisierungsstütze verbundenen Leiterholm befestigte Halterung mit schräg gestellter Achse, eine um die schräge Achse zwangsgeführt schwenkbare Zug- und Druckstrebe und ein auf der Stabilisierungsstütze beweglich geführtes Führungselement, das mit der Zug- und Druckstrebe gelenkig verbunden ist, gebildet. An dem Führungselement, das als die Stabilisierungsstütze umfassende Führungshülse ausgebildet ist, befindet sich ein Feststellelement, um die Stabilisierungsstütze in der gewünschten, zwangsgeführt ausgestellten Lage zu arretieren. Das Feststellelement ermöglicht eine Arretierung der Stabilisierungsstütze sowohl in der Abstützposition als auch in der Ruheposition am Leiterholm.

In der Erfindung ist die Halterung mit der zur Zwangsführung der Zug- und Druckstrebe vorgesehen Achse in verschiedenen Drehwinkeln an dem Leiterholm befestigbar und auch die Winkelstellung der Achse ist veränderbar.

In vorteilhafter Weiterbildung kann an dem Führungselement auch eine weitere Zug- und Druckstrebe gelenkig befestigt sein, deren freies Ende zur zusätzlichen Arretierung der ausgestellten Stabilisierungsstütze mit dem Leiterholm des anderen Leiterteils der Stehleiter verbunden werden kann.

Für die Arretierung in der Ruhelage am Leiterholm können die Zug- und Druckstrebe und der ausziehbare Teil der Stabilisierungsstütze über eine Einhängeanordnung miteinander verbunden werden. Da die Zug- und Druckstrebe teleskopisch ausgeführt ist, kann die Ausstellposition - wiederum zwangsgeführt - noch weiter verändert werden.

Ausführungsbeispiele der Erfindung werden anhand der Zeichnung näher erläutert. Es zeigen:
- Fig. 1: eine perspektivische Ansicht einer Bockleiter mit seitlich angebrachter Stützvorrichtung, deren Stabilisierungsstütze mit einer zwangsgeführten Zug- und Druckstrebe seitlich mittig ausgeschwenkt und arretiert ist;
- Fig. 2: eine Draufsicht der an einer Seitenfläche eines Leiterholms angebrachten Halterung zur Zwangsführung der Zug- und Druckstrebe in einer vergrößerten Darstellung;
- Fig. 3: eine Seitenansicht der Stützvorrichtung in der eingeschwenkten, zum Leiterholm parallelen Lage, in der die Stabilisierungsstütze an der Zug- und Druckstrebe arretiert ist.

Wie Fig. 1 zeigt, ist an der Seitenfläche eines der durch Sprossen 9 verbundenen Leiterholme 8 einer Bockleiter in einem Gelenk 20 eine teleskopierbare Stabilisierungsstütze 1 in zwei Richtungen verschwenkbar gehalten. Die Stabilisierungsstütze 1 umfasst ein äußeres Hüllrohr 12 und ein aus dessen freiem Ende ausziehbares und in einer gewünschten Position feststellbares Schubstück 11. Auf dem Hüllrohr 12 ist eine Führungshülse 2 verschiebbar und feststellbar angeordnet. Die Führungshülse 2 ist fest mit einem Gabelgelenk 10 verbunden, an dem eine teleskopierbare Zug- und Druckstrebe 3 gelenkig befestigt ist. Das Gabelgelenk 10 kann zusätzlich auch verdrehbar an der Führungshülse 2 gehalten sein. Das dem Gabelgelenk 10 gegenüberliegende Ende der Zug- und Druckstrebe 3 ist in einer im unteren Bereich der Bockleiter an einer im Winkel von 40 bis 65° zum Leiterholms 8 angebrachten Halterung 4 in einer entsprechend schräg gestellten Achse 7 (vgl. Fig. 2) in nur einem Freiheitsgrad, das heißt ohne weitere Bewegungsmöglichkeit, zwangsgeführt schwenkbar gelagert.

In der eingeschwenkten Lage der Stabilisierungsstütze 1 ist diese zusammen mit der Zug- und Druckstrebe 3 parallel zum Leiterholm 8 angeordnet (Fig. 3). Die Führungshülse 2 befindet sich dann in einer oberen Position auf der Stabilisierungsstütze 1. Ein an dem teleskopierbaren Schubstück 11 der Stabilisierungsstütze 1 angebrachter Einhängehaken 6 ist in eine an der Zug- und Druckstrebe 3 befestigte Einhängeöse 5 eingehängt. Ein unbeabsichtigtes Ausschwenken der Stützvorrichtung, das heißt, der Stabilisierungsstütze und der Zug- und Druckstrebe, ist somit nicht möglich.

Nach dem Lösen der mittels Einhängeöse und Einhängehaken bewirkten Arretierung kann die Stabilisierungsstütze 1 mit der entsprechend der Schrägstellung der Achse 7 ausschwenkbaren Zug- und Druckstrebe 3 und der an dieser gelenkig angebrachten Führungshülse 2 zwangsgeführt in eine seitlich in X- und Y-Richtung ausgestellte Position ausgeklappt und nach Feststellen der Führungshülse 2 am Hüllrohr 12 in dieser Lage frei hängend stabil gehalten werden. Durch die teleskopische Ausbildung der Zug- und Druckstrebe 3 kann die seitliche Ausstellung der Stabilisierungsstütze variiert werden. Auch das Einklappen der Stabilisierungsstütze 1 erfolgt mit Hilfe der zwangsgeführten Zug- und Druckstrebe 3 zwangsgeführt in die zum Leiterholm 8 parallele Lage.

Um die Stabilisierungsstütze bei extremen Anwendungsbedingungen oder großen Baulängen zusätzlich zu sichern, ist es denkbar, eine zweite teleskopierbare Zug- und Druckstrebe (nicht dargestellt) gelenkig an der Führungshülse 2 zu befestigen. Diese zweite Zug- und Druckstrebe verläuft im eingeklappten Zustand parallel zur Zug- und Druckstrebe 3 und kann bei Bedarf mit an seinem freien Ende befestigten, in der Länge verstellbaren Haken an dem zweiten Leiterteil der Bockleiter eingehakt werden.

### Aufstellung der Bezugszeichen:

- 1: Stabilisierungsstütze
- 2: Führungshülse
- 3: Zug- und Druckstrebe
- 4: Halterung von 3
- 5: Einhängeöse
- 6: Einhängehaken
- 7: schräge Achse
- 8: Leiterholm
- 9: Leitersprosse
- 10: Gabelgelenk
- 11: Schubstück von 1
- 12: Hüllrohr von 1
- 20: Gelenk

## Patentansprüche

1. Stützvorrichtung zur seitlichen Stabilisierung von Leitern, insbesondere Bockleitern, mit einer Stabilisierungsstütze (1) die an einem der Leiterholme (8) gelenkig befestigbar ist und in der zum Leiterholm parallelen Lage oder ohne Bodenkontakt in der ausgestellten Lage durch Arretierungsmittel gehalten werden kann, mit in einem bestimmten Winkel zur Außenfläche der Leiterholme (8) ausgerichteten Mitteln zur Zwangsführung (2, 3, 4) der teleskopierbar ausgebildeten Stabilisierungsstütze (1) in einer vom Leiterholm (8) ausgehenden schrägen Ausstellrichtung - ohne zur Ausstellschwenkbewegung senkrechte Bewegungsmöglichkeit - in die gewünschte Lage und zur Arretierung in dieser Lage ohne Bodenkontakt, wobei die Mittel zur Zwangsführung eine an dem mit der Stabilisierungsstütze (1) verbindbaren Leiterholm (8) befestigbare Halterung (4) mit schräg gestellter Achse (7), eine um die schräge Achse (7) zwangsgeführt schwenkbare Zug- und Druckstrebe (3) und eine auf der Stabilisierungsstütze (1) angeordnete Führungshülse (2), an der die Zug- und Druckstrebe (3) gelenkig gehalten ist, umfasst, und die Führungshülse (2) in der durch das schräge, zwangsgeführte Verschwenken der Zug- und Druckstrebe erzielten Position der Stabilisierungsstütze (1) auf dieser durch Feststellelemente (2a) arretierbar ist, wobei der zwischen dem Leiterholm (8) und der Achse (7) der Halterung (4) gebildete Winkel zwischen 40 und 65° liegt, **dadurch gekennzeichnet, dass** die Führungshülse auf der Stabilisierungsstütze beweglich angeordnet ist, und **dass** die Achse (7) zur Zwangsführung der Zug- und Druckstrebe (3) in unterschiedlichen Winkelstellungen winkelverstellbar in der Halterung (4) angeordnet ist.

2. Stützvorrichtung nach Anspruch 1, **gekennzeichnet durch** eine an der Führungshülse (2) schwenkbeweglich und verdrehbar befestigte, nicht zwangsgeführte weitere Zug- und Druckstrebe mit an deren freiem Ende längenverstellbar befestigtem Haken, der zur zusätzlichen Fixierung der Stabilisierungsstütze (1) an dem benachbarten Leiterholm des anderen Leiterteils der Bockleiter einhängbar ist und in eingeklapptem Zustand der Stabilisierungsstütze (1) an der ersten Zug- und Druckstrebe (3) parallel zu dieser fixierbar ist.

## Claims

1. Support device for lateral stabilisation of ladders, particularly stepladders, with a stabilising support (1), which is pivotably fastened to one of the ladder rails (8) and can be held in the position parallel to the ladder rail or without ground contact in the splayed position by locking means, with means (2, 3, 4), which are oriented at a specific angle to the outer surface of the ladder rails (8), for constrained guidance of the telescopically constructed stabilising support (1) in an inclined splaying direction, which goes out from the ladder rail (8) - without a movement possibility perpendicular to the splaying pivot movement - into the desired position and for locking in this position without ground contact, wherein the means for constrained guidance comprise a mount (4), which is fastenable to the ladder rail (8) connectible with the stabilising support (1), with obliquely set axis (7), a tension and compression strut (3) pivotable in constrainedly guided matter about the inclined axis (7) and a guide sleeve (2), which is arranged on the stabilising support (1) and at which the tension and compression strut (3) is pivotably mounted, and the guide sleeve (2) is lockable in the position, which is achieved by the oblique, constrainedly guided pivotation of the tension and compression strut, of the stabilising support (1) to this support by fixing elements (2a), wherein the angle formed between the ladder rail (8) and the axis (7) of the mount (4) lies between 40 and 65°, **characterised in that** the guide sleeve is movably arranged on the stabilising support and that the axis (7) for constrained guidance of the tension and compression strut (3) in different angular settings is arranged to be angularly adjustable in the mount (4).

2. Support device according to claim 1, **characterised by** a further tension and compression strut, which is pivotably movably and rotatably fastened to the guide sleeve (2), but not constrainedly guided, with hooks, which are fastened to the free ends of the further strut to be adjustable in length and which for additional fixing of the stabilising support (1) can be hung in at the adjacent ladder and in the folded-in state of the stabilising support (1) are fixable to the first tension and compression strut (3) parallel thereto.

## Revendications

1. Dispositif d'appui pour la stabilisation latérale d'échelles, notamment d'échelles doubles comprenant
un stabilisateur (1) fixé de manière articulée à l'un des montants (8) de l'échelle et qui peut être tenu dans la position parallèle aux montants de l'échelle ou sans contact avec le sol en position déployée par des moyens de blocage,
des moyens de guidage forcés (2, 3, 4) du stabilisateur (1), télescopiques dans une position déployée, inclinée à partir du montant (8) de l'échelle, sans possibilité de mouvement perpendiculaire au mouvement pivotant de débattement, selon un angle déterminé par rapport à la surface extérieure des montants (8) de l'échelle et blocage dans cette position sans contact au sol,
les moyens de guidage forcé comprennent un support (4) susceptible d'être fixé au montant d'échelle (8), relié au stabilisateur (1), avec un axe (7) incliné, une entretoise de compression et de traction (3) pivotante avec guidage forcé autour de l'axe incliné (7) et un manchon de guidage (2) installé sur le stabilisateur (1), et auquel est relié de manière articulée l'entretoise de compression et de traction (3),
et le manchon de guidage (2) se bloque dans la position obtenue par le pivotement guidé, incliné de l'entretoise de compression et de traction, sur celle-ci par des éléments de blocage (2a),
l'angle compris entre le montant (8) de l'échelle et l'axe (7) du support (4) est compris entre 40° et 65°,
**caractérisé en ce que**
le manchon de guidage est mobile sur le stabilisateur et l'axe du moyen de guidage forcé de l'entretoise de traction et de compression (3) est monté sur le support (4) en pouvant être réglé suivant différentes positions angulaires.

2. Dispositif d'appui selon la revendication 1,
**caractérisé par**
une autre entretoise de compression et de traction montée pivotante et en rotation sur le manchon de guidage (2) mais sans guidage forcé, et dont l'autre extrémité peut être accrochée à un crochet réglable en longueur, et qui peut être accrochée pour la fixation supplémentaire du stabilisateur (1) au montant voisin de l'autre partie de l'échelle double et à l'état replié du stabilisateur (1), il se fixe à la première entretoise de compression et de traction, parallèlement à celle-ci.
